# EUROPÄISCHE PATENTSCHRIFT

(11) **EP 2 370 762 B1**
(45) Veröffentlichungstag und Bekanntmachung des Hinweises auf die Patenterteilung: **19.09.2018**
(21) Anmeldenummer: 09747863.0
(22) Anmeldetag: 09.11.2009
(51) Int. Cl.: F25D 23/02, E05D 15/50

(54) **KÄLTEGERÄT MIT ZWEISEITIG ANSCHLAGBARER TÜR**
REFRIGERATION APPLIANCE COMPRISING A DOOR THAT CAN BE MOUNTED ON TWO SIDES
APPAREIL FRIGORIFIQUE POURVU D'UNE PORTE POUVANT ÊTRE MONTÉE SUR LES DEUX COTES

(30) Priorität: 27.11.2008 DE 102008044131
(43) Veröffentlichungstag der Anmeldung: 05.10.2011
(73) Patentinhaber: BSH Hausgeräte GmbH, 81739 München (DE)
(72) Erfinder: CIYANOGLU, Mehmet, 89537 Giengen (DE); GERSTNER, Silvia, 89129 Langenau (DE); BECKE, Christoph, 83109 Grosskarolinenfeld (DE); ANGELE, Boris, 86911 Diessen (DE)
(86) Internationale Anmeldenummer: PCT/EP2009/064843
(87) Internationale Veröffentlichungsnummer: WO 2010/060782

(56) Entgegenhaltungen:
- GB-A- 2 107 768
- US-A- 2 885 723
- US-A- 3 403 473
- US-A- 5 133 153
- US-A- 6 000 771
- US-A1- 2007 256 447

## Beschreibung

Die vorliegende Erfindung betrifft ein Kältegerät, insbesondere ein Haushaltskältegerät, mit einem Korpus und einer an den Korpus angelenkten, mit diesem eine Lagerkammer begrenzenden Tür, die wahlweise um verschiedene Achsen schwenkbar an dem Korpus montierbar ist.

Derartige Türen sind in zahlreichen Ausgestaltungen vorgeschlagen worden, da die Verstellbarkeit des Türanschlags es dem Hersteller ermöglicht, Kältegeräte mit links bzw. rechts anschlagenden Türen einheitlich zu fertigen und die Festlegung auf eine bestimmte Anschlagseite erst bei der Aufstellung des Geräts beim Anwender vornehmen zu lassen, und der Anwender die Möglichkeit hat, durch Verändern des Türanschlags ein und dasselbe Gerät an unterschiedliche Aufstellungsbedingungen anzupassen.

Ein bekanntes Konstruktionsprinzip, das einen Anschlagwechsel bei einer Außentür eines Kältegeräts ermöglicht, ist, an einem oberen und unteren Rand der Tür jeweils benachbart zu deren seitlichen Rändern zwei Paare von Scharnierbuchsen und am Korpus Montageplätze für zwei Beschlagteile vorzusehen. Indem die Beschlagteile von oben und unten in ein Paar Buchsen eingreifen, legen sie eine Schwenkachse der Tür fest. Die Schwenkachse kann verlegt werden, indem die Beschlagteile versetzt werden, so dass sie in das andere Buchsenpaar eingreifen.

Bei einer innenliegenden Tür des Kältegeräts, die zum Beispiel ein innerhalb eines Kühlfaches angeordnetes Gefrierfach von wärmeren Bereichen, wie z.B. dem Kühlfach, im Inneren eines Kältegerätekorpus abtrennt, ist ein Anschlagwechsel nach diesem Prinzip schwierig zu realisieren, da die Befestigung der Beschlagteile an einem Kältegeräte-Innenbehälter Schwierigkeiten bereitet. Im Falle einer solchen Innentüre ist daher vorgeschlagen worden, zwei Paare von Scharnierbuchsen am Innenbehälter vorzusehen und die Tür wahlweise in einem ersten dieser Buchsenpaare oder, um 180° gedreht, in dem zweiten Paar zu montieren. Dies ist jedoch mit erheblichen Einschränkungen hinsichtlich der Gestaltungsmöglichkeiten der Tür verbunden. So kann an der Tür keine Beschriftung, ein Herstellerlogo oder dergleichen angebracht sein, da der Schriftzug nach einem Anschlagwechsel der Tür auf dem Kopf stehen würde.

Um einen Anschlagwechsel vornehmen zu können, muss der Eingriff einer solchen Tür in die Scharnierbuchsen lösbar sein. Zu diesem Zweck kann das Scharnier so aufgebaut sein, dass es durch eine quer zu seiner Schwenkachse einwirkende Kraft zerlegt wird. Wenn dies der Fall ist, besteht jedoch die Gefahr, dass die Tür unerwünschterweise auch dann ausgehängt wird, wenn der Inhalt des von der Tür verschlossenen Fachs das Schließen der Tür blockiert.

Die US 2007/256447 A beschreibt eine Kältegerätetür mit zwei Griffstangen, bei der beim Aufziehen der Tür entweder mittels der linken Griffstange oder der rechten Griffstange ein jeweiliges Scharnier automatisch entriegelt bzw. verriegelt wird.

Aufgabe der vorliegenden Erfindung ist, ein Kältegerät mit einer zweiseitig anschlagbaren Tür zu schaffen, bei dem die Möglichkeit des Anschlagwechsels keinerlei Einschränkungen hinsichtlich der Verwendung von Aufschriften oder anderen grafischen Gestaltungselementen an der Tür mit sich bringt. Eine weitere Aufgabe ist, ein Kältegerät anzugeben, bei dem ein Anschlagwechsel der Tür mit minimalem Aufwand realisierbar ist.

Diese Aufgaben und andere, die im Laufe der weiteren Beschreibung noch deutlich werden, werden gelöst, indem bei einem Kältegerät mit einem Korpus und einer an den Korpus angelenkten Tür, die gemeinsam eine Lagerkammer begrenzen und die über ein eine erste Schwenkachse festlegendes erstes Scharnier miteinander verbunden sind, Tür und Korpus ein eine zweite Schwenkachse definierendes zweites Scharnier aufweisen und die Scharniere zerlegbar sind, um, wenn eines der Scharniere zerlegt ist, die Tür um die von dem anderen Scharnier definierte Schwenkachse zu schwenken, wobei einem der Scharniere ein Betätigungsmittel zum Zerlegen des Scharniers zugeordnet ist, das in zwei verschiedenen Positionen montierbar ist und, das in der ersten Position wirksam ist, um das erste Scharnier zu zerlegen, und in der zweiten Position wirksam ist, um das zweite Scharnier zu zerlegen, und ein Füllkörper vorgesehen ist, der die jeweils nicht von dem Betätigungsmittel belegte Position belegt, wobei jedes Scharnier wenigstens zwei an der Tür montierte erste Scharnierteile aufweist, die jeweils mit einem von zwei am Korpus montierten zweiten Scharnierteile im Eingriff sind, und die an der Tür zum zerlegen und Wiederzusammenfügen des Scharniers in Richtung seiner Schwenkachse aus seiner Verriegelposition zumindest weitgehend beweglich geführt sind, und wobei das Betätigungsmittel zwei zueinander spiegelbildliche Finger aufweist, wobei in der ersten Position einer der Finger an die ersten Scharnierteile des ersten Scharniers und in der zweiten Position der andere Finger an die ersten Scharnierteile des zweiten Scharniers gekoppelt ist.

Ein Vertauschen des Türanschlags erfordert somit weder ein Umsetzen von Scharnierteilen von einem Einbauort an einen anderen, noch muss die Tür ausgebaut und in veränderter Orientierung wieder eingesetzt werden; es genügt, dass zu einem gegebenen Zeitpunkt zerlegte Scharnier wieder zusammenzufügen und das andere zu zerlegen, um die Schwenkachse der Tür zu wechseln.

Vorzugsweise verlaufen die zwei Schwenkachsen parallel und benachbart zu zwei einander entgegengesetzten Kanten der Tür. Denkbar ist aber auch eine Ausgestaltung, bei der die zwei Schwenkachsen beispielsweise entlang einer horizontalen und einer vertikalen Kante verlaufen.

Zum Zerlegen und Wiederzusammenfügen des Scharniers sind Scharnierteile der Tür und des Korpus in Richtung der Schwenkachse gegeneinander beweglich. Ein an der Tür montiertes erstes Scharnierteil ist an der Tür beweglich, wohingegen ein zweites Scharnierteil am Korpus fest ist.

Um die Schwenkachse sicher und stabil festzulegen, weist jedes Scharnier wenigstens zwei an der Tür in Richtung der Schwenkachse beabstandet montierte erste Scharnierteile auf, die jeweils mit einem von zwei am Korpus montierten zweiten Scharnierteilen in Eingriff sind.

Zweckmäßigerweise ist die Anordnung dieser mehreren Scharnierteile so gewählt, dass zum Zerlegen des Scharniers dessen erste Scharnierteile in Bezug auf die zweiten Scharnierteile durch eine gleichsinnige Bewegung außer Eingriff bringbar sind. So genügt eine starre Verbindung zwischen den zwei ersten oder den zwei zweiten Scharnierteilen, um Bewegungen der zwei ersten oder zwei zweiten Scharnierteile zu koppeln.

Ein Zerlegen des Scharniers durch eine gleichsinnige Bewegung ist nicht möglich, wenn die ersten Scharnierteile von einem oberen und einem unteren Rand der Tür in entgegengesetzte Richtungen abstehen. Um die gleichsinnige Bewegung zu ermöglichen, greift daher zweckmäßigerweise eines der zwei ersten Scharnierteile in eine Nische der Tür ein, während das andere von einem Rand der Tür absteht.

Vorzugsweise sind die Scharnierteile der Tür gegen die Scharnierteile des Korpus federbeauschlagt, so dass sie ineinander greifen und das Scharnier zusammengefügt ist, sofern die Scharnierteile nicht durch eine Benutzerbetätigung oder eine Blockade daran gehindert sind.

Zweckmäßigerweise ist einem der Scharniere ein Betätigungsmittel zugeordnet, mit dessen Hilfe ein Benutzer das eine Scharnier jedes Mal zerlegen kann, wenn er die Tür durch Schwenken um die von dem anderen Scharnier definierte Achse öffnen will.

Das Betätigungsmittel ist zweckmäßigerweise an der Tür angebracht.

Eine gut zugängliche Position für das Betätigungsmittel ist an einem unteren Rand der Tür.

Um einen Anschlagwechsel der Tür zu vereinfachen, ist das Betätigungsmittel in zwei verschiedenen Positionen montierbar, wobei es in der ersten Position wirksam ist, das erste Scharnier zu zerlegen, und in der zweiten Position wirksam ist, um das zweite Scharnier zu zerlegen.

Es ist vorgesehen, dass das Betätigungsmittel zwei zueinander spiegelsymmetrische Finger aufweist, wobei in der ersten Position des Betätigungsmittels einer der Finger an die ersten Scharnierteile des ersten Scharniers und in der zweiten Position der andere Finger an die ersten Scharnierteile des zweiten Scharniers gekoppelt ist.

Denkbar ist auch, obwhol nicht Teil der vorliegenden Erfindung, lediglich die Finger in Bezug auf einen Griffbereich des Betätigungsmittels zwischen zwei verschiedenen Positionen verstellbar zu machen, so dass in einer ersten Position der Finger einer der Finger an die ersten Scharnierteile des ersten Scharniers und in der zweiten Position der andere Finger an die ersten Scharnierteile des zweiten Scharniers gekoppelt ist.

Um im Falle des zwischen zwei Positionen versetzbaren Betätigungsmittels die jeweils nicht von dem Betätigungsmittel betätigte Position zu belegen, ist ein Füllkörper an der Tür vorgesehen.

Sowohl aus ästhetischen Gründen als auch zur Erleichterung der Betätigung kann es zweckmäßig sein, dass das Betätigungsmittel in seinen beiden Positionen hinter einer Blende der Tür verborgen ist. Um einem Benutzer dennoch die Lage des Betätigungsmittels deutlich zu machen, ist vorzugsweise eine Marke an zwei Stellen der Tür anbringbar.

Um die Anbringung der Marke zu erleichtern, können in der Tür zwei Sätze von Verankerungspunkten gebildet sein. Wenn ein erster dieser Sätze durch den Füllkörper gesperrt ist, wenn dieser die erste Position belegt, und der zweite Satz durch den Füllkörper gesperrt ist, wenn dieser die zweite Position belegt, ist eine nicht mit der Position des Betätigungsmittels übereinstimmende Anbringung der Marke ausgeschlossen.

Vorzugsweise sind die ersten Scharnierteile als Stifte und die zweiten Scharnierteile als Buchsen ausgebildet.

Die Stifte können abgeschrägte Spitzen aufweisen, um bei einem Schließen der Tür eine Ausweichbewegung auch ohne Betätigung des Betätigungsmittels zu ermöglichen.

Weitere Merkmale und Vorteile der Erfindung ergeben sich aus der nachfolgenden Beschreibung von Ausführungsbeispielen unter Bezugnahme auf die beigefügten Figuren. Die Erfindung ist am Beispiel eines sog. innenliegenden, d.h. innerhalb eines Kühlraums liegenden und von diesem wärmeisolierend abgegrenzten Gefrierfaches erläutert.

Es zeigen:
- Fig. 1: eine perspektivische Ansicht eines Innenbehälters eines Kältegeräts und einer daran montierbaren Tür gemäß der vorliegenden Erfindung;
- Fig. 2: eine auseinander gezogene perspektivische Ansicht der Tür aus Fig. 1;
- Fig. 3: einen Teilschnitt durch die in Fig. 2 gezeigte Tür;
- Fig. 4: eine zu Fig. 2 analoge Ansicht der Tür gemäß einer zweiten Ausgestaltung; und
- Fig. 5: eine Teilansicht einer Tür mit einem abgewandelten Betätigungsmittel gemäß einer dritten Ausgestaltung.

Fig. 1 zeigt eine perspektivische Ansicht eines aus Kunststoff tiefgezogenen Innenbehälters 1 eines Haushaltskältegerätes mit einer Tür 2. Der Innenbehälter 1 umfasst zwei Lagerfächer, ein Gefrierfach 3 und ein Normalkühlfach 4 von jeweils in etwa quaderförmiger Gestalt, die voneinander durch eine hohle, im Fertigzustand des Kältegeräts mit Wärmeisolationsmaterial verfüllte, horizontale Zwischenwand 5 getrennt sind. Gefrierfach 3 und Normalkühlfach 4 haben einen gemeinsamen Rahmen 6, an einer Vorderseite des Innenbehälters 1, dem beim fertig zusammengebauten Kältegerät in geschlossener Stellung eine (nicht dargestellte) Außentür gegenüberliegt. Gegen die Ebene des Rahmens 6 um wenige Zentimeter zurückspringend ist ein zweiter Rahmen 7 rings um das Gefrierfach 3 ausgeformt. Der Rahmen 7 ist vorgesehen als Anlagefläche für eine Dichtung 8 der Tür 2, die in geschlossener Stellung das Gefrierfach 3 vom Normalkühlfach abtrennt.

In einem die beiden Rahmen 6, 7 verbindenden Deckenbereich des Innenbehälters 1 sind, einander bezüglich einer vertikalen Mittelebene spiegelbildlich gegenüberliegend, zwei nach unten offene Sackvertiefungen 9 angezogen. Lotrecht unterhalb der Sackvertiefungen 9 sind nach unten offene Aussparungen 10 in zwei über die Ebene des Rahmens 7 vorspringenden Eckbereichen 11 der Zwischenwand 5 gebildet. Den Eckbereichen 11 liegen jeweils komplementäre Nischen 12 an der Innenseite der Tür 2 gegenüber, in die Eckbereiche 11 eingreifen, wenn die Tür 2 geschlossen ist.

Der Aufbau der Tür 2 wird deutlicher anhand der vergrößerten, auseinander gezogenen Darstellung in Fig. 2. Die Tür 2 setzt sich zusammen aus einer Mehrzahl von aus Kunststoff spritzgeformten Teilen, von denen das größte eine äußere Schale 13 ist. Die äußere Schale 13 umfasst im Wesentlichen eine flache Platte 14, die die in geschlossener Stellung der Tür 2 sichtbare Frontseite bildet. Stege 15, 16, 17, 18, 19 erstrecken sich entlang der Platte 14 sowie in einem Abstand von einigen Zentimetern vom unteren Rand der Platte 14.

Eine in Fig. 2 teilweise aufgeschnitten dargestellte innere Schale 20 ist in den von den Stegen 15, 16, 17, 19 gebildeten Rahmen eingesteckt und daran verrastet. Die innere Schale 20 bildet die dem Gefrierfach 3 zugewandte Rückseite der Tür 2 und trägt die Dichtung 8. Der von den ineinander gesteckten Schalen 13, 20 begrenzte Hohlraum kann mit in der Figur nicht dargestelltem Isolationsmaterial, insbesondere in der Gestalt eines Formkörpers aus expandiertem Polystyrol, ausgefüllt sein.

In Höhe der Nischen 12 weisen die seitlichen Stege 16, 17 jeweils einen Ausschnitt 21 auf, und ein kurzer vertikaler Steg 22 bzw. 23 erstreckt sich jeweils in geringem Abstand von den Stegen 16, 17 zwischen den horizontalen Stegen 18, 19.

Zwei zueinander spiegelbildliche, in sich starre Schieber 24 verbinden jeweils zwei horizontale Plättchen 25, die einen nach oben aufragenden, zylindrischen Stift 26 mit schräg abgeschnittener Spitze tragen. Wie aus der Schnittdarstellung der Fig. 3 deutlich wird, liegt in einem Ruhezustand das obere Plättchen 25 an der Unterseite des Stegs 15 an, und der von ihm getragene Stift 26 erstreckt sich durch eine Öffnung 27 des Stegs 15. Ein lang gestreckter vertikaler Abschnitt 28 des Schiebers 24 ist zwischen dem Steg 16 bzw. 17 und einem dazu parallelen, schmäleren Steg 29 der äußeren Schale 13 geführt, der in der Darstellung der Fig. 2 hinter dem Steg 16 bzw. der inneren Schale 20 verborgen ist. Zwischen zwei Vorsprüngen des vertikalen Abschnitts 28 und des Steges 29 ist eine Druckfeder 30 aufgenommen, die den Schieber 24 nach oben beaufschlagt.

Ein zweiter, kürzerer vertikaler Abschnitt 31 des Schiebers 24 ist gegenüber dem Abschnitt 28 zur Mitte der Tür 2 hin versetzt. Er trägt in seinem oberen Bereich einen der Mitte der Tür zugewandten Mitnehmer 32 und an seinem unteren Ende das untere Plättchen 25 mit dem unteren Stift 26. Das untere Plättchen 25 bildet zusammen mit einem zwischen die Stege 16, 22, bzw. 17, 23 eingeschobenen Füllkörper 33 eine Bodenfläche der Nische 12.

Eine Öffnung 34 oder Aussparung an den Stegen 22, 23 ist vorgesehen, um einen Achszapfen 35 eines Betätigungselements 36 schwenkbar aufzunehmen. Ein zweiter Achszapfen 35 des Betätigungselements 36 ist jeweils in randoffenen Ausschnitten 37 von vertikalen Stegen 38 der äußeren Schale 13 verrastbar. Es gibt zwei Sätze von Stegen 38 und dementsprechend zwei mögliche Positionen in denen das Betätigungselement 36 montierbar ist, entweder in Eingriff mit der Öffnung 34 des Stegs 22, wie in der Darstellung der Fig. 2 nahe gelegt, oder spiegelbildlich dazu, in Eingriff mit der Öffnung 34 des Stegs 23.

Das Betätigungselement 36 umfasst im Wesentlichen zwei Platten 39, 40, die an einer durch die Achszapfen 35 definierten Schwenkachse aufeinander treffen. In der in Fig. 2 gezeigten Ruheorientierung des Betätigungselements ist die Platte 39 in einer horizontalen Orientierung gehalten, indem einer von zwei seitlich überstehenden Fingern 41 auf den Mitnehmer 32 eines der Schieber 24 abgestützt ist. Die Platte 40 bildet mit der Platte 14 der äußeren Schale einen spitzen Winkel und kann im Uhrzeigersinn schwenken. Wenn ein Benutzer die Platte 40 des Betätigungselements 36 gegen die Platte 14 zieht, bewegen sich die Finger 41 abwärts, der Schieber 24 wird gegen die Kraft der Druckfeder 30 mitgenommen, und die Stifte 26 ziehen sich nach unten aus der Nische 12 bzw. ins Innere der Tür 2 zurück. Somit ist an einer Seite der Tür 2 der Eingriff zwischen den Stiften 26 und der Sackvertiefung 9 bzw. der Aussparung 10 aufgehoben, und die Tür 2 ist um eine Achse schwenkbar, die durch den Eingriff der Stifte 26 des anderen Schiebers in die gegenüberliegende Sackvertiefung 9 bzw. Aussparung 10 festgelegt ist. Die Tür 2 kann somit durch einfaches Ziehen am Betätigungselement 36 geöffnet werden.

Zum Schließen genügt es, die Tür 2 wieder gegen den Rahmen 7 zu drücken; sobald die Stifte 26 mit der Decke des Innenbehälters 1 bzw. dem Eckbereich 11 in Kontakt kommen, weichen sie nach unten aus und rasten, angetrieben durch die Druckfeder 30, in die Sackvertiefung 9 bzw. in die Aussparung 10 ein, sobald die Schließstellung der Tür erreicht ist.

Um den Anschlag der Tür zu wechseln, genügt es, bei offener Tür 2 den Mitnehmer 32 des die Scharnierachse festlegenden Schiebers 24 herunterzudrücken, um dessen Stifte aus ihrer Sackvertiefung 9 bzw. Aussparung 10 zu lösen. Die Tür 2 ist nun frei aus dem Kältegerät entnehmbar. Anschließend kann durch kräftiges Ziehen das Betätigungselement 36 aus den Ausschnitten 37 gelöst und an der gegenüberliegenden Seite der Tür 2 wieder montiert werden, so dass es auf den anderen Schieber 24 wirkt. Durch Drücken der Tür 2 vor den Rahmen 7 können die Stifte 26 beider Schieber 24 wieder zum Einrasten gebracht werden.

Obwohl für den Anschlagwechsel nicht unbedingt erforderlich, ist ein Füllkörper 42 vorgesehen, der diejenige Fläche an der Rückseite der Platte 14 ausfüllt, die nicht vom Betätigungselement 36 belegt ist. Um die Verankerung des Füllkörpers 42 zu ermöglichen, sind zwei Sätze von Rastöffnungen 43 in dem Steg 18 gebildet. Wenigstens zwei der Rastöffnungen 43 liegen in einem von dem Betätigungselement 36 belegten Bereich. So kann ein und derselbe Füllkörper 42 jeweils in demjenigen Bereich am unteren Rand der Tür 2 montiert werden, der von dem Betätigungselement 36 freigelassen ist. Die zwei Rastöffnungen 43 im vom Betätigungselement 36 belegten Bereich des Stegs 18 nehmen zwei Rasthaken eines Markierteils 44 auf. Das Markierteil hat im Wesentlichen die Form eines L-Profils mit einem vorn an der Platte 14 der äußeren Schale 13 anliegenden vertikalen Schenkel. Der für einen Benutzer gut sichtbare vertikale Schenkel kennzeichnet die Einbauposition des Betätigungselements 36. Eine abweichende Positionierung des Markierteils 44 ist nicht möglich, da der Füllkörper alle anderen Rastöffnungen 43 des Stegs 18 blockiert.

Fig. 4 zeigt eine abgewandelte Ausgestaltung der Tür 2. Sie unterscheidet sich von derjenigen der Fig. 2 im Wesentlichen durch das Fehlen der Stege 38 und die vergrößerte Länge des Betätigungselements 36 und seiner Achszapfen 35. Diese Längen sind so gewählt, dass beide Achszapfen 35 gleichzeitig in die Öffnungen 34 beider Stege 22, 23 eingreifen, aber immer nur einer der Finger 41 des Betätigungselements 36 gleichzeitig den Mitnehmer 32 eines der Schieber 24 berühren kann. Mit Hilfe eines zwischen das Betätigungselement 36 und den Stege 23 eingeschobenen Abstandhalters 51 wird der Finger 41 an der vom Abstandshalter 51 abgewandten Seite des Betätigungselements in Kontakt mit dem Mitnehmer 32 gehalten.

Um den Türanschlag zu wechseln, wird sie geöffnet, der Abstandhalter 51 wird ausgebaut und das Betätigungselement 36 wird seitwärts zum Steg 23 verschoben. Der Schieber auf Seiten des Stegs 23 bleibt am Innenbehälter 1 im Eingriff. In dem durch die Verschiebung des Betätigungselements 36 zwischen diesem und dem Steg 22 frei gewordenen Zwischenraum wird der Abstandhalter 51 wieder eingesetzt. Die Tür wird wieder zugeklappt, wodurch der dem Steg 22 benachbarte Schieber am Innenbehälter 1 einrastet. Wenn das Betätigungselement 36 erneut betätigt wird, wirkt es auf den zum Steg 23 benachbarten Schieber 24, und der andere Schieber 24 bildet die Schwenkachse.

Einer nicht, nicht der vorliegenden Erfindung, Variante zufolge kann das Betätigungselement entlang der Kante der Tür 2 unbeweglich sein, und die zwei Finger 41 sind zu einer entlang der Platte 40 verschiebbaren Stange verbunden, deren Länge den Kontakt mit jeweils nur einem der zwei Mitnehmer 32 zulässt. In diesem Fall kann ein Anschlagwechsel durch einfaches Verschieben der Stange bewerkstelligt werden.

Fig. 5 zeigt eine perspektivische teilaufgeschnittene Ansicht einer Tür 2 gemäß einer zweiten Ausgestaltung der Erfindung. Wie in den zuvor betrachteten Ausgestaltungen sind in der Tür 2 zwei sich spiegelbildlich gegenüberliegende bewegliche Schieber 24 vorgesehen, von denen zu einem gegebenen Zeitpunkt jeweils einer als Riegel und der andere als eine Scharnierachse der Tür 2 fungiert. Der Fig. 5 gezeigte Schieber 24 fungiert als Riegel. Sein in der Figur nicht vollständig dargestellter oberer Abschnitt 28 trägt an seinem freien Ende eine durch eine Öffnung an der Oberkante der Tür 2 in eine Sackvertiefung 9 der Innenbehälters 1 eingreifende Spitze. Ein unterer Abschnitt des Schiebers 24 umfasst ein horizontales Plättchen 46, von dem der obere Abschnitt 28 ausgeht, ein unteres Plättchen 25, das einen unteren Stift 26 trägt, sowie ein die Plättchen 25, 46 verbindendes vertikales Wandstück 47, in dem diagonal ein Schlitz 48 verläuft. Hinter einer sich über die gesamte Breite der Tür 2 erstreckenden Blende 45 ist in zwei Positionen, jeweils benachbart zu einem der Schieber 24, ein Bügel 49 montierbar, in dem ein plattenförmiges Betätigungselement 36 schwenkbar gehalten ist. Die Schwenkachse verläuft entlang eines unteren Randes des im Wesentlichen rechteckigen Betätigungselements 36; sein oberer Rand ist durch zwei seitlich überstehende Arme 50 verlängert, von denen einer in den Schlitz 48 eingreift.

Wenn ein Benutzer das Betätigungselement 36 fasst und gegen die Blende 45 zieht, schwenkt das Betätigungselement 36, der Arm 50 verschiebt sich in dem Schlitz 48, und der Schieber 24 wird abwärts gezogen und entriegelt. Um den Schieber 24 in die in der Figur gezeigte Konfiguration zurück zu befördern, wenn das Betätigungselement 36 losgelassen wird, kann eine Druckfeder im Inneren der Tür unterhalb des Plättchens 46 vorgesehen sein.

Eine Änderung des Türanschlags erfolgt, indem der Bügel 49 mitsamt dem daran gehaltenen Betätigungselement 36 an ein entgegengesetztes Ende des unteren Randes der Tür versetzt wird, so dass der zweite Arm 50 des Betätigungselements 36 in den Schlitz 48 des gegenüberliegenden Schiebers 24 eingreift.

## Patentansprüche

1. Kältegerät, insbesondere Haushaltskältegerät, mit einem Korpus (1) und einer an den Korpus (1) angelenkten Tür (2), die gemeinsam eine Lagerkammer (3, 4) begrenzen und die über ein eine erste Schwenkachse festlegendes erstes Scharnier (9, 10, 24) miteinander verbunden sind, wobei Tür (2) und Korpus (1) ein eine zweite Schwenkachse definierendes zweites Scharnier (9, 10, 24) aufweisen und wobei die Scharniere (9, 10, 24) zerlegbar sind, um, wenn eines der Scharniere zerlegt ist, die Tür (2) um die von dem anderen Scharnier definierte Schwenkachse zu schwenken, wobei einem der Scharniere (9, 10, 24) ein Betätigungsmittel (36) zum Zerlegen des Scharniers zugeordnet ist, **dadurch gekennzeichnet, dass** das Betätigungsmittel (36) in zwei verschiedenen Positionen montierbar ist und, dass in einer ersten der zwei Positionen wirksam ist, um das erste Scharnier (9, 10, 24) zu zerlegen, und in einer zweiten der zwei Positionen wirksam ist, um das zweite Scharnier (9, 10, 24) zu zerlegen und ein Füllkörper (42) vorgesehen ist, der die jeweils nicht von dem Betätigungsmittel (36) belegte Position belegt, wobei jedes Scharnier (9, 10, 24) wenigstens zwei an der Tür (2) montierte erste Scharnierteile (26) aufweist, die jeweils mit einem von zwei am Korpus (1) montierten zweiten Scharnierteile (9, 10) im Eingriff sind, und die an der Tür (2) zum Zerlegen und Wiederzusammenfügen des Scharniers (9, 10, 24) in Richtung seiner Schwenkachse aus seiner Verriegelposition zumindest weitgehend beweglich geführt sind, und wobei das Betätigungsmittel (36) zwei zueinander spiegelbildliche Finger (41) aufweist, wobei in der ersten Position einer der Finger (41) an die ersten Scharnierteile (26) des ersten Scharniers und in der zweiten Position der andere Finger (41) an die ersten Scharnierteile (26) des zweiten Scharniers gekoppelt ist.

2. Kältegerät nach Anspruch 1, **dadurch gekennzeichnet, dass** beim Zerlegen der Scharniere (9, 10, 24) deren Schwenkachse außer Funktion gesetzt ist.

3. Kältegerät nach Anspruch 1 oder 2, **dadurch gekennzeichnet, dass** die zwei Schwenkachsen parallel und benachbart zu zwei einander entgegengesetzten Kanten der Tür (2) verlaufen.

4. Kältegerät nach einem der vorhergehenden Ansprüche , **dadurch gekennzeichnet, dass** zum Zerlegen eines der Scharniere (9, 10, 24) die ersten Scharnierteile (26) in Bezug auf die zweiten Scharnierteile (9, 10) durch eine gleichsinnige Bewegung außer Eingriff bringbar sind.

5. Kältegerät nach Anspruch 4, **dadurch gekennzeichnet, dass** von den zwei ersten Scharnierteilen (26) eines Gelenks eines von einem Rand (15) der Tür (2) absteht und das andere in eine Nische (12) der Tür (2) eingreift.

6. Kältegerät nach einem der vorhergehenden Ansprüche, **dadurch gekennzeichnet, dass** die ersten Scharnierteile (26) der Tür (2) gegen die zweiten Scharnierteile (9, 10) des Korpus (1) federbeaufschlagt sind.

7. Kältegerät nach einem der vorhergehenden Ansprüche, **dadurch gekennzeichnet, dass** das Betätigungsmittel (36) an der Tür (2) angebracht ist.

8. Kältegerät nach einem der vorhergehenden Ansprüche, **dadurch gekennzeichnet, dass** das Betätigungsmittel (36) in beiden Positionen hinter der Tür (2) verborgen ist und eine Marke (44) an zwei Stellen der Tür (2) anbringbar ist, um die Position des Betätigungsmittels (36) anzuzeigen.

9. Kältegerät nach Anspruch 8, **dadurch gekennzeichnet, dass** an der Tür (2) zwei Sätze von Verankerungspunkten (43) zur Anbringung der Marke (44) gebildet sind, und dass einer dieser Sätze (43) durch den Füllkörper (42) gesperrt ist, wenn dieser die erste Position belegt, und der zweite Satz durch den Füllkörper (42) gesperrt ist, wenn dieser die zweite Position belegt.

10. Kältegerät nach einem der vorhergehenden Ansprüche, **dadurch gekennzeichnet, dass** die ersten Scharnierteile (26) Stifte und die zweiten Scharnierteile (9, 10) Buchsen sind.

11. Kältegerät nach Anspruch 10, **dadurch gekennzeichnet, dass** die Stifte (26) abgeschrägte Spitzen aufweisen.

12. Kältegerät nach einem der vorhergehenden Ansprüche, **dadurch gekennzeichnet, dass** die Lagerkammer als Gefrierfach (3) ausgebildet ist.

13. Kältegerät nach Anspruch 12, **dadurch gekennzeichnet, dass** das Gefrierfach (3) innerhalb eines Normalkühlfaches (4), wärmeisolierend getrennt von diesem, angeordnet ist.

## Claims

1. Refrigerator, in particular a household refrigerator, comprising a carcass (1) and a door (2) that is hinged to the carcass (1), the carcass and the door jointly delimiting a storage chamber (3, 4) and being joined together by a first hinge (9, 10, 24) defining a first pivot axis, wherein the door (2) and carcass (1) have a second hinge (9, 10, 24) defining a second pivot axis, and wherein the hinges (9, 10, 24) can be demounted in order, if one of the hinges is demounted, to pivot the door (2) about the pivot axis defined by the other hinge, wherein an actuating means (36) for demounting the hinge is associated with one of the hinges (9, 10, 24), **characterised in that** the actuating means (36) can be mounted in two different positions, it being effective in a first of the two positions to demount the first hinge (9, 10, 24) and it being effective in a second of the two positions to demount the second hinge (9, 10, 24), and a packing body (42) is provided, which occupies the position not occupied by the actuating means (36) respectively, wherein each hinge (9, 10, 24) has at least two first hinge parts (26) mounted on the door (2), each of which engages with one of two second hinge parts (9, 10) mounted on the carcass (1) and which are at least largely movably guided on the door (2) from its locking position in the direction of its pivot axis for demounting and re-assembling the hinge (9, 10, 24), and wherein the actuating means (36) has two mirror-inverted fingers (41), wherein in the first position one of the fingers is coupled to the first hinge parts (26) of the first hinge and in the second position the other finger (41) is coupled to the first hinge parts (26) of the second hinge.

2. Refrigerator according to claim 1, **characterised in that** when the hinges (9, 10, 24) are demounted their pivot axis is disabled.

3. Refrigerator according to claim 1 or 2, **characterised in that** the two pivot axes run parallel and adjacent to two mutually opposed edges of the door (2).

4. Refrigerator according to one of the preceding claims, **characterised in that** to demount one of the hinges (9, 10, 24) the first hinge parts (26) can be disengaged by a movement in the same direction in relation to the second hinge parts (9, 10).

5. Refrigerator according to claim 4, **characterised in that** of the two first hinge parts (26) of a joint, one sticks out from an edge (15) of the door (2) and the other engages in a niche (12) of the door (2).

6. Refrigerator according to one of the preceding claims, **characterised in that** the first hinge parts (26) of the door (2) are spring-loaded against the second hinge parts (9, 10) of the carcass (1).

7. Refrigerator according to one of the preceding claims, **characterised in that** the actuating means (36) is attached to the door (2).

8. Refrigerator according to one of the preceding claims, **characterised in that** the actuating means (36) is hidden behind the door (2) in both positions, and a marking (44) can be provided at two points of the door (2) to indicate the position of the actuating means (36).

9. Refrigerator according to claim 8, **characterised in that** two sets of securing points (43) are formed on the door (2) for applying the marking (44), and **in that** one of these sets (43) is blocked by the packing body (42) if it occupies the first position, and the second set is blocked by the packing body (42) if it occupies the second position.

10. Refrigerator according to one of the preceding claims, **characterised in that** the first hinge parts (26) are pins and the second hinge parts (9, 10) are bushings.

11. Refrigerator according to claim 10, **characterised in that** the pins (26) have bevelled tips.

12. Refrigerator according to one of the preceding claims, **characterised in that** the storage chamber is designed as a freezer compartment (3).

13. Refrigerator according to claim 12, **characterised in that** the freezer compartment (3) is arranged inside a normal refrigerator compartment (4) so as to be thermally insulated therefrom.

## Revendications

1. Appareil frigorifique, en particulier appareil frigorifique ménager, avec un corps (1) et une porte (2) articulée sur le corps (1), qui délimitent conjointement une chambre de stockage (3, 4) et reliés l'un à l'autre via une première charnière (9, 10, 24) définissant un premier axe de pivotement, dans lequel la porte (2) et le corps (1) présentent une deuxième charnière (9, 10, 24) définissant un deuxième axe de pivotement et dans lequel les charnières (9, 10, 24) sont démontables, afin de faire pivoter lorsque l'une des charnières est démontée, la porte (2) autour de l'axe de pivotement défini par l'autre charnière, dans lequel un moyen d'actionnement (36) afin de démonter la charnière est affecté à l'une des charnières (9, 10, 24), **caractérisé en ce que** le moyen d'actionnement (36) peut être monté selon deux positions différentes et est efficace dans une première des deux positions afin de démonter la première charnière (9, 10, 24), et est efficace dans une deuxième des deux positions afin de démonter la deuxième charnière (9, 10, 24) et un corps de remplissage (42) est prévu, lequel occupe la position respectivement non adoptée par le moyen d'actionnement (36), dans lequel chaque charnière (9, 10, 24) présente au moins deux premières pièces de charnière (26) montées sur la porte (2), lesquelles s'accouplent respectivement avec une parmi deux deuxièmes pièces de charnière (9, 10) montées sur le corps (1), et qui sont maintenues au moins de façon largement mobile sur la porte (2) pour le démontage et le remontage de la charnière (9, 10, 24) dans la direction de son axe de pivotement au départ de sa position verrouillée, et dans lequel le moyen d'actionnement (36) présente deux doigts en miroir (41), dans lequel dans la première position l'un des doigts (41) est couplé à la première pièce de charnière (26) de la première charnière et, dans la deuxième position, l'autre doigt (41) est couplé à la première pièce de charnière (26) de la deuxième charnière.

2. Appareil frigorifique selon la revendication 1, **caractérisé en ce que** lors du démontage des charnières (9, 10, 24), leur axe de pivotement est mis hors service.

3. Appareil frigorifique selon la revendication 1 ou 2, **caractérisé en ce que** les deux axes de pivotement s'étendent en parallèle et à proximité de deux bords de la porte (2) opposés.

4. Appareil frigorifique selon l'une des revendications précédentes, **caractérisé en ce que** pour le démontage de l'une des charnières (9, 10, 24) les premières pièces de charnière (26) peuvent se désaccoupler des deuxièmes pièces de charnière (9, 10) par un déplacement de même sens.

5. Appareil frigorifique selon la revendication 4, **caractérisé en ce que** parmi les deux premières pièces de charnière (26) d'une articulation, l'une est éloignée d'un bord (15) de la porte (2) et l'autre s'engrène dans une niche (12) de la porte (2).

6. Appareil frigorifique selon l'une des revendications précédentes, **caractérisé en ce que** les premières pièces de charnière (26) de la porte (2) sont soumises à l'action d'un ressort contre les deuxièmes pièces de charnière (9, 10) du corps (1).

7. Appareil frigorifique selon l'une des revendications précédentes, **caractérisé en ce que** le moyen d'actionnement (36) est logé sur la porte (2).

8. Appareil frigorifique selon l'une des revendications précédentes, **caractérisé en ce que** le moyen d'actionnement (36) est caché derrière la porte (2) dans les deux positions et une marque (44) est apposable en deux endroits de la porte (2) afin d'indiquer la position du moyen d'actionnement (36).

9. Appareil frigorifique selon la revendication 8, **caractérisé en ce que** deux ensembles de points d'ancrage (43) sont constitués sur la porte (2) afin d'apposer la marque (44) et **en ce que** l'un de ces ensembles (43) est bloqué par le corps de remplissage (42) lorsque celui-ci occupe la première position, et le deuxième ensemble des bloqué par le corps de remplissage (42) lorsque celui-ci occupe la deuxième position.

10. Appareil frigorifique selon l'une des revendications précédentes, **caractérisé en ce que** les premières pièces de charnière (26) sont des chevilles et les deuxièmes pièces de charnière (9, 10) sont des douilles.

11. Appareil frigorifique selon la revendication 10, **caractérisé en ce que** les chevilles (26) présentent des pointes biseautées.

12. Appareil frigorifique selon l'une des revendications précédentes, **caractérisé en ce que** la chambre de stockage est exécutée sous la forme d'un compartiment de congélation (3).

13. Appareil frigorifique selon la revendication 12, **caractérisé en ce que** le compartiment de congélation (3) est disposé à l'intérieur d'un compartiment de réfrigération normale, en étant séparé de celui-ci sous une forme thermiquement isolante.
